# EUROPÄISCHE PATENTSCHRIFT

(11) **EP 1 022 705 B1**
(45) Veröffentlichungstag und Bekanntmachung des Hinweises auf die Patenterteilung: **25.08.2004**
(21) Anmeldenummer: 99440361.6
(22) Anmeldetag: 20.12.1999
(51) Int. Cl.: G08G 1/123

(54) **Verfahren zur Fahrgastinformation bezüglich Ankunfts- und/oder Abfahrtszeiten**
Method to give information to passengers concerning arrival and departure times
Procédé d'information des passagers concernant des horaires de départ et d'arrivée

(30) Priorität: 14.01.1999 DE 19901136
(43) Veröffentlichungstag der Anmeldung: 26.07.2000
(73) Patentinhaber: ALCATEL, 75008 Paris (FR)
(72) Erfinder: Oster, Martin, 2202 Königsbrunn (AT); Patka, Heinz, 1220 Wien (AT); Schiehser, Günter, 1190 Wien (AT); Weisbier, Peter, 1030 Wien (AT)
(74) Vertreter: Brose, Gerhard, Dipl.-Ing.

(56) Entgegenhaltungen:
- EP-A- 0 678 840
- EP-A- 0 887 782
- WO-A-96/00960
- GEHRIG J: "VICOS-LIO-LEITSYSTEME MIT DYNAMISCHER FAHRGAST-INFORMATION" ZEITSCHRIFT FUR EISENBAHNWESEN UND VERKEHRSTECHNIK. DIE EISENBAHNTECHNIK + GLASERS ANNALEN,DE,GEORG SIEMENS VERLAGSBUCHHANDLUNG. BERLIN, Bd. 120, Nr. 5, 1. Mai 1996 (1996-05-01), Seiten 204-209, XP000590222 ISSN: 0941-0589

## Beschreibung

Die Erfindung betrifft ein Verfahren zur Fahrgast-Information gemäß dem Oberbegriff des Anspruchs 1.

Aus der EP 0 767 948 B1 ist ein elektronisches Fahrplan-Auskunftssystem für öffentliche Verkehrsmittel bekannt. Der Fahrgast führt dazu mittels eines speziellen Hdndterminals eine Kurz-Distanz-Kommunikation mit einer Informationsbake an einer Haltestelle durch. Die Informationsbake muß Zugriff auf alle relevanten Daten, beispielsweise Abfahrtszeiten, Fahrpläne und dergleichen haben. Primär dient das bekannte System der Orientierung in unbekannten Regionen, wobei der Fahrgast ein Ziel in sein Handterminal eingibt und von der Informationsbake Verbindungsempfehlungen, Abfahrtszeiten, Umsteigehinweise und Fahrpreisinformationen erhält. Nachteilig ist neben dem apparativen Aufwand für Informationsbaken und Handterminals für den Fahrgast vor allem, daß die Informationsabfrage nur im unmittelbaren Haltestellenbereich funktioniert. Häufig wollen potentielle Bus- und Bahn-Kunden an jedem beliebigen Ort, beispielsweise dem Arbeitsplatz, über tatsächlich zu erwartende Ankunftsbeziehungsweise Abfahrtszeiten von Fahrzeugen einer bekannten Linie an einer bekannten Haltestelle informiert werden. Insbesondere interessieren dabei die zu erwartenden tatsächlichen Abfahrtszeiten, die durch Verspätungen, Umleitungen oder andere unvorhersehbare Ereignisse von der fahrplanmäßigen Abfahrtszeit abweichen können.

Der Erfindung liegt die Aufgabe zugrunde, ein Verfahren zur Fahrgast-Information sowie ein entsprechendes Fahrgast-Informationssystem anzugeben, welches eine umfassende Information der Fahrgäste zu jeder Zeit und an jedem Ort gestattet.

Erfindungsgemäß wird die Aufgabe durch die kennzeichnenden Merkmale des Anspruchs 1 gelöst. Der Grundgedanke der Erfindung besteht in der Idee, die in der Zentrale ohnehin vorhandenen Daten nicht nur zur Haltestellenansteuerung zu benutzen, sondern auch externen Interessenten zur Verfügung zu stellen. Der Fahrgast erhält somit die Möglichkeit, insbesondere via Telefon oder Internet-Applikation, in der Zentrale nachzufragen, wann das nächste Fahrzeug einer bestimmten Linie von einer bestimmten Haltestelle voraussichtlich abfahren wird. Der Abfragemodus kann automatisiert sein, wobei beispielsweise Informationen über die nächsten drei Fahrzeuge übermittelt werden. Die Information kann dabei sowohl die fahrplanmäßige Ankunfts- beziehungsweise Abfahrtszeit, als auch die tatsächlich zu erwartende Ankunfts- beziehungsweise Abfahrtszeit umfassen. Der Informations-Service ermöglicht dem potentiellen Fahrgast, sich einerseits ohne Fahrplankenntnisse individuell auf liniengebundene Fahrzeuge einzustellen und andererseits bei Kenntnis des Fahrplans Abfahrtszeitverzögerungen oder -Veränderungen zu berücksichtigen. Die Nutzungshäufigkeit liniengebundener Fahrzeuge kann auf diese Weise nachhaltig gesteigert werden. Berufspendler mit unregelmäßiger Arbeitszeit beziehungsweise mit dem Wunsch, die Wartezeit an der Haltestelle soweit wie möglich zu minimieren, sowie auch gelegentliche Benutzer liniengebundener Fahrzeuge werden durch den neuen Service zur Benutzung öffentlicher Verkehrsmittel anstelle des privaten PKW angeregt.

Gemäß Anspruch 2 ist die Zentrale mit einem DFI-System (DFI = Dynamische Fahrgast Information) ausgestattet. Derartige DFI-Systeme finden zunehmende Verbreitung bei Fahrzeugflotten der Mittel- und Großstädte. Dabei werden an Knotenpunkt-Haltestellen - vorwiegend im Zentrum der Stadt - Anzeigetafeln zur Signalisierung der tatsächlich zu erwartenden Abfahrtszeiten unidirektional durch das DFI-System angesteuert. Erfindungsgemäß wird das DFI-System zusätzlich für individuelle Fahrgastanfragen genutzt. Dazu ist das DFI-System mit Erkennungsmitteln, Abfragemitteln und Ausgabemitteln ausgestattet. Der Abfragemodus ist dabei vorzugsweise nach Art eines Anrufbeantworters automatisiert. Der Anfrager stellt eine Verbindung zu einer Zentrale mit DFI-Bereitstellung her. Daraufhin bekommt er eine Liste der Linien zur Auswahl. Er wählt eine Linie aus und bekommt eine Liste der Haltestellen mit Richtungsangaben zur Auswahl. Er wählt eine Haltestelle aus und erhält die Abfahrtszeiten, beispielsweise die fahrplanmäßige Abfahrtszeit und die aktuelle Fahrplanabweichung der nächsten drei Fahrzeuge dieser Linie. Selbstverständlich ist auch ein dispatcherunterstützter Abfragemodus möglich.

Die Erkennungsmittel, die Abfragemittel und die Ausgabemittel sollten gemäß Anspruch 3 für mindestens ein Kommunikationssystem, insbesondere Festnetz-Telefon, Funk-Telefon oder Internet-Applikation, geeignet sein.

Die Erfindung wird nachfolgend anhand eines figürlich dargestellten Ausführungsbeispiels näher erläutert.

Die Figur zeigt schematisch eine Zentrale 1 mit RBL (rechnergestützes Betriebsleitsystem) 2, welches wiederum ein DFI-System (Dynamische Fahrgast-Information) 3 beinhaltet. Das DFI-System 3 steht in unidirektionaler Funkverbindung 4 mit ausgesuchten Haltestellen-Anzeigentafeln 5, um diese mit den aktuellen Fahrplandaten, d.h. den tatsächlich zu erwartenden Abfahrtszeiten zu versorgen. Die Abfahrtszeiten berechnet das RBL 2 aus der momentanen Position eines Fahrzeugs und dem Abstand zur Haltestelle, wobei die momentane Fahrzeugposition vorzugsweise satellitengestüzt ermittelt und durch das Fahrzeug via Datenfunk an die Zentrale 1 übermittelt wird. Da die DFI-Daten nicht nur an den Haltestellen von Interesse für Fahrgäste sind, ist vorgesehen, daß ein Interessent zu jeder Zeit und an jedem beliebigen Ort über ein Kommunikationssystem 6 Zugriff auf diese Daten hat. Das Kommunikationssystem 6 kann ein normales Telefon, ein Funk-Telefon oder auch eine Internet-Applikation sein. Dementsprechend wird eine bidirektionale Verbindung 7 via Festnetz oder GSM aufgebaut. Ein Informations-Modul 8 des DFI-Systesm 3 fragt dann in einem automatisierten Modus sukzessive nach der interessierenden Linie, der Haltestelle und der Fahrtrichtung. Nachdem die Anfrage soweit eingegrenzt ist, sucht das Informations-Modul 8 die entsprechenden Daten aus dem aktuellen Datenbestand des DFI-Systems 3 heraus und übermittelt diese über die Verbindung 7 an das Kommunikationssystem 6 des Anfragers. Vorteilhaft bei dieser Abfragemethode ist neben der Anwenderfreundlichkeit vor allem die Möglichkeit, den Interessenten auch über aktuelle Abfahrtszeiten an Haltestellen zu informieren, für die an sich keine Haltestellen-Anzeigetafel 5, das heißt keine aktualisierte Fahrzeiten-Information vorgesehen ist. Der zusätzliche Aufwand dafür dürfte sehr gering sein, da die erforderlichen Grunddaten dem RBL 2 ohnehin zur Verfügung stehen und nur die nach bekanntem Algorithmus erforderliche Berechnung der voraussichtlichen Abfahrtszeiten an diesen Haltestellen erforderlich ist.

Die Erfindung beschränkt sich nicht auf das vorstehend angegebene Ausführungsbeispiel. Vielmehr ist eine Anzahl von Varianten denkbar, welche auch bei grundsätzlich anders gearteter Ausführung von den Merkmalen der Erfindung Gebrauch machen.

## Patentansprüche

1. Verfahren zur Fahrgastinformation bezüglich fahrplanmäßiger und/oder tatsächlich zu erwartender Ankunfts- und/oder Abfahrtszeiten liniengebundener Fahrzeuge, wobei die aktuellen Fahrzeugpositionen von einer Zentrale (1) zur Ansteuerung von Anzeigetafeln (5) an Haltestellen hinsichtlich der zu erwartenden Ankunfts- und /oder Abfahrtszeit der Fahrzeuge aus überwacht und zur Ermittlung der mindestens an der nächsten Haltestelle zu erwartenden Ankunfts- und/oder Abfahrtszeit verwendet wird,
**dadurch gekennzeichnet,**
**daß** der Fahrgast mittels eines Festnetz-Telefons, Funk-Telefons oder einer Internet-Applikation, die in der Zentrale (1) verfügbaren Daten bezüglich fahrplanmäßiger und/oder tatsächlich zu erwartender Ankunfts- und/oder Abfahrtszeit interaktiv und automatisiert abfragt.

2. Fahrgast-Informations-System zur Durchführung des Verfahrens nach Anspruch 1, wobei die Zentrale (1) ein DFI-System (3) (DFI = Dynamische Fahrgast-Information) zur Ansteuerung von Anzeigetafeln (5) an Haltestellen hinsichtlich der zu erwartenden Ankunfts- und/oder Abfahrtszeit des Fahrzeugs aufweist,
**dadurch gekennzeichnet,**
**daß** das DFI-System (3) ein Informations-Modul (8), umfassend
• Erkennungsmittel zum Erkennen einer externen Fahrgast-Anfrage,
• Abfragemittel zum sukzessiven Abfragen der Linie, der Haltestelle und der Fahrtrichtung und
• Ausgabemittel zur Übermittlung des Anfrageergebnisses an den Fahrgast aufweist.

3. Fahrgast-Informations-System nach Anspruch 2, **dadurch gekennzeichnet, daß** das Informations-Modul (8) für mindestens ein Kommunikationssystem (6), insbesondere Festnetz-Telefon, Funk-Telefon oder Internet-Applikation, ausgebildet ist.

## Claims

1. Method for giving information to passengers relating to scheduled and/or actually expected arrival and/or departure times of scheduled vehicles, the current vehicle positions being monitored by an operations centre (1) for activating display panels (5) at stops in respect of the arrival and/or departure time to be expected of the vehicles and being used to determine the arrival and/or departure time to be expected at least at the next stop, **characterized in that** the passenger queries the data available in the operations centre (1) with reference to scheduled and/or actually expected arrival and/or departure time interactively and automatedly by means of a landline network telephone, cellular phone or an Internet application.

2. Passenger information system for executing the method according to claim 1, the operations centre (1) having a DPI system 3 (DPI = Dynamic Passenger Information) for activating display panels (5) at stops in respect of the arrival and/or departure time to be expected of the vehicle, **characterized in that** the DPI system (3) has an information module (8), comprising
• recognition means for recognizing an external passenger query,
• query means for successively querying the route, the stop and the direction of travel and
• output means for transmitting the result of the query to the passenger.

3. Passenger information system according to claim 2, **characterized in that** the information module (8) is formed for at least one communications system (6), in particular landline network telephone, cellular phone or Internet application.

## Revendications

1. Procédé d'information des usagers de transports en commun en ce qui concerne les heures d'arrivée et/ou de départ selon les horaires prévus et/ou réels de véhicules de ligne, moyennant quoi les positions actuelles du véhicule sont surveillées à partir d'une centrale (1) pour la commande de tableaux d'affichage (5) au niveau des arrêts, en ce qui concerne l'heure d'arrivée et/ou de départ des véhicules et sont utilisées pour déterminer l'heure d'arrivée et/ou de départ au moins au prochain arrêt, **caractérisé en ce que** l'usager interroge, à l'aide d'un téléphone fixe, d'un téléphone portable ou d'une application internet, de manière interactive et automatisée, les données concernant l'heure d'arrivée et/ou de départ prévue et/ou réelle.

2. Système d'information d'usagers de transports en commun pour réaliser le procédé selon la revendication 1, moyennant quoi la centrale (1) comporte un système DFI (3) (Information Dynamique des Usagers) pour commander des tableaux d'affichage (5) au niveau d'arrêts, en ce qui concerne l'heure d'arrivée et/ou de départ du véhicule, **caractérisé en ce que** le système DFI (3) comprend un module d'information (8) qui contient
- un moyen de reconnaissance pour reconnaître d'une interrogation externe d'un usager,
- un moyen d'interrogation pour interroger successivement la ligne, l'arrêt et la direction et
- un moyen de sortie pour transmettre le résultat de l'interrogation à l'usager.

3. Système d'information d'usagers de transports en commun selon la revendication 2, **caractérisé en ce que** le module d'information (8) est conçu pour au moins un système de communication (6) notamment un téléphone fixe, un téléphone portable ou une application internet.
